# EUROPÄISCHE PATENTSCHRIFT

(11) **EP 0 004 120 B1**
(45) Veröffentlichungstag und Bekanntmachung des Hinweises auf die Patenterteilung: **06.04.1983**
(21) Anmeldenummer: 79200119.0
(22) Anmeldetag: 09.03.1979
(51) Int. Cl.: F04C 2/08, F16H 57/02

(54) **Zahnradmaschine mit Mitteln zur Entlastung der Quetschflüssigkeit**
Gear-type machine with relief means for the liquid in the interengagement space between the teeth
Machine à engrenages avec des moyens de décompression du liquide dans l'espace entredents

(30) Priorität: 10.03.1978 DE 2810563
(43) Veröffentlichungstag der Anmeldung: 19.09.1979
(73) Patentinhaber: Korse, Theodorus Henricus, NL-2624 MA Delft (NL)
(72) Erfinder: Korse, Theodorus Henricus, NL-2624 MA Delft (NL)

## Beschreibung

Die Erfindung betrifft eine Zahnradmaschine (Pumpe oder Motor) mit im Ausseneingriff oder Inneneingriff kämmenden schrägverzahnten Zahnrädern, deren Wellen in Gehäuse und/oder Gehäusedeckel oder in im Gehäuse angeordneten Lagerkörpern drehbar gelagert sind, wobei im Eingriffsbereich an den den Zahnrädern zugewandten Seitenflächen, also in der Gehäusewand und/ oder Gehäusedeckel oder in den Lagerkörpern, Ausnehmungen ausgebildet sind, von denen die druckraumseitigen Ausnehmungen mit dem Druckraum und die saugraumseitigen Ausnehmungen mit dem Saugraum verbunden sind. Die druckraumseitige und die saugraumseitige Ausnehmung in einer den Zahnrädern zugewandten Seitenfläche sind durch einen Steg bestimmter Breite voneinander getrennt.

Bekannte Zahnradmaschinen dieser Art mit Geradverzahnung haben den Nachteil, dass der im Eingriffsbereich der Verzahnung gebildete Quetschölraum sein Volumen sehr schnell ändert, wodurch die Druckflüssigkeit durch die verhältnismässig kleinen Ausquetschflächen der Ausnehmungen den Quetschölraum schwierig einströmen und auch wieder aus ihm ausströmen kann. Die Druckflüssigkeit in diesem Quetschölraum wird trotz eventueller theoretisch richtig dimensionierter Ausnehmungen stark gequetscht und dekomprimiert, was Druckpulsationen, Kavitation und Geräusche zur Folge hat.

Dies kann bei der meistens verwendeten Geradverzahnung schwierig vermieden werden, weil die Grösse der Ausquetschfläche als Funktion des Verdrehungswinkels des treibenden Rades nicht grösser sein kann als im Fall von optimal ausgelegten Ausnehmungen, d.h. Ausnehmungen, die etwa symmetrisch zum Pol im Eingriffsbereich möglichst an beiden Stirnseiten der Verzahnung angeordnet sind.

Die FR-A-2 352 947 beschreibt eine geradverzahnte Zahnradmaschine mit mindestens einer Ausnehmung, bei der der Abstand zwischen den Ausnehmungsteilen zur Verbindungslinie der Mittelpunkte so gewählt ist, dass an der Druckseite der Umsteuerpunkt des dichtenden Zahneingriffs und der Einzeleingriffspunkt eines Zahnradpaares zusammenfallen. Wegen dieser unsymmetrischen Umsteuerung ist die saugraumseitige Ausnehmung gegenüber der druckraumseitigen Ausnehmung, bezüglich der Verbindungslinie der Zahnradmittelpunkte, unsymmetrisch angeordnet.

Die FR-A-1355756 beschreibt eine Zahnradmaschine mit schrägverzahnten Zahnrädern, bei der in einer Seitenfläche eine druckraumseitige oder saugraumseitige Ausnehmung angeordnet ist.

Bei einer weiteren bekannten Zahnradmaschine wird zur Erreichung einer stark verminderten Förderstromschwankung und Drehmomentschwankung ein Flankenspiel von null oder nahezu null angestrebt. Dabei wird unter null oder nahezu null ein Flankenspiel verstanden, das geringer als das übliche Flankenspiel von z. B. 0,3 mm ist. Dies wird dadurch erreicht, dass bei dieser Geradverzahnung ohne oder nahezu ohne Flankenspiel die Stegbreite zwischen der druckraumseitigen und saugraumseitigen Ausnehmung - verglichen mit der der gleichen Verzahnung mit Flankenspiel - auf den halben Wert reduziert wird. Noch stärker als bei einer Zahnradmaschine mit Flankenspiel tritt hier das Problem der Quetschung der Druckflüssigkeit und der Kavitation in einer eingeschlossenen Zahnlücke auf.

Der Erfindung liegt die Aufgabe zugrunde, eine Zahnradmaschine der eingangs genannten Art zu schaffen, bei der die zur Verfügung stehenden Ausquetschflächen so gross sind, dass die Druckflüssigkeit ohne Quetschung oder Kavitationsgefahr in den Quetschölraum einströmen und auch wieder aus ihm ausströmen kann.

Diese Aufgabe wird_{'}gemäss der Erfindung dadurch gelöst, dass die druckraumseitige und saugraumseitige Ausnehmung an der voreilenden Stirnseite der Schrägverzahnung aus der Symmetrielage zum Pol um eine Distanz % quer zur Verbindungslinie der zwei Mittelpunkte der Zahnräder in Richtung Saugraum verschoben ist und dass die druckraumseitige und saugraumseitige Ausnehmung an der nacheilenden Stirnseite der Schrägverzahnung aus der Symmetrielage zum Pol um eine gleich grosse Distanz 1/2 quer zur Verbindungslinie der zwei Mittelpunkte der Zahnräder in Richtung Druckraum verschoben ist. Die druckraumseitige und die saugraumseitige Ausnehmung an der voreilenden Stirnseite der Schrägverzahnung sind also gegenüber der druckraumseitigen bzw. der saugraumseitigen Ausnehmung an der nacheilenden Stirnseite der Schrägverzahnung um eine Distanz V in saugraumseitiger Richtung versetzt.

Die Stegbreite ist gegenüber derjenigen der vergleichbaren Geradverzahnung gleichen Stirnschnittes unverändert. Die Grösse der Verschiebung der Ausnehmungen ist unabhängig davon, ob ein Flankenspiel vorhanden ist oder nicht.

Der mit der Erfindung erzielbare technische Fortschritt beruht auf mehreren Vorteilen. Insbesondere sind gegenüber der vergleichbaren Geradverzahnung die zur Verfügung stehenden Ausquetschflächen der Ausnehmungen wesentlich grösser und kann auch über die Spalte der teilweise ausserhalb des mechanischen Eingriffsbereiches liegenden Zahnflanken Druckflüssigkeit in den Quetschölraum einströmen und auch wieder aus ihm ausströmen. Nur durch diesen erfindungsgemässen Vorteil ist es möglich, dass der Verdrängungsvorgang ungestört stattfinden kann, die theoretische Förderstromschwankung minimal ist und die Druckflüssigkeit ohne die Gefahr einer Quetschung oder Kavitation in die eingeschlossene Zahnlücke ungestört hinein oder aus ihr heraus fliessen kann. Da bei dieser erfindungsgemässen Zahnradmaschine nicht nur die hydraulischen Geräusche, sondern auch die mechanischen Geräusche geringer sind, weist die Zahnradmaschine bei einem geringen technischen Aufwand einen sehr niedrigen Schalldruckpegel auf, d. h. verglichen mit einer bekannten Zahnradmaschine gleich grossen Förderstroms, kann bei der Zahnradmaschine gemäss der Erfindung bei gleichem Schalldruckpegel die Drehzahl höher und das Hubvolumen kleiner sein.

Da die theoretische Förderstromschwankung einer schrägverzahnten und einer vergleichbaren geradverzahnten Zahnradmaschine ungefähr gleich ist, ist auch die durch diese theoretische Förderstromschwankung verursachte Druckpulsation für beide Zahnradmaschinen ungefähr gleich gross.

Die Erfindung ist in der Zeichnung an mehreren Ausführungsbeispielen veranschaulicht. Es zeigen:
Fig. 1 den Schnitt 1-I der Zahnradmaschine nach Fig. 2,
Fig. 1a den Längsschnitt durch eine abgewandelte Ausführungsform der Erfindung,
Fig. 2 den Schnitt 11-11 aus Fig. 1,
Fig. 3 den Schnitt III-III aus Fig. 2,
Fig. 4 die Ausnehmungen für eine Schrägverzahnung mit Flankenspiel,
Fig. 5 die Ausquetschfläche einer mit der Schrägverzahnung nach Fig. 4 vergleichbaren Geradverzahnung mit Flankenspiel bei einem bestimmten Verdrehungswinkel ϕ₁,
Fig. 6 die Ausquetschfläche einer Schrägverzahnung nach Fig. 4 für denselben Verdrehungswinkel ϕ₁ nach Fig. 5,
Fig. 7 eine abgewandelte Ausführungsform für die Ausnehmungen (bei einer Schrägverzahnung mit Flankenspiel), konform Fig. 4,
Fig. 8 eine mit der Schrägverzahnung nach Fig. 9 vergleichbare Geradverzahnung ohne Flankenspiel,
Fig. 9 die Ausnehmungen für eine Schrägverzahnung ohne oder nahezu ohne Flankenspiel,
Fig. 10 den Schnitt III-III aus Fig. 2, jedoch bei einer Zahnradmaschine ohne oder nahezu ohne Flankenspiel,
Fig. 11 eine abgewandelte Ausführungsform für die Ausnehmungen an der hinteren voreilenden Stirnseite einer Schrägverzahnung ohne Flankenspiel und
Fig. 12 die Ausführungsform nach Fig. 11 mit den Ausnehmungen an der vorderen nacheilenden Stirnseite.

Die Zahnradmaschine nach den Figuren 1 bis 3 hat ein Gehäuse 1, das beidseitig durch Gehäusedeckel 2 und 3 verschlossen ist. Das Gehäuse 1 hat eine durchgehende Gehäuseöffnung 4, die durch zwei sich überschneidende Bohrungen 5 und 6 gebildet ist. Die Gehäuseöffnung 4 hat dadurch etwa die Form einer Acht. In der Bohrung 5 sind zwei Lagerkörper 7 und 8 angeordnet, in deren Lagerbohrungen 9 bzw. 10 ein treibendes Zahnrad 11 drehbar gelagert ist. Ebenso sind in der Bohrung 6 zwei Lagerkörper 12 und 13 angeordnet, in deren Lagerbohrungen 14 und 15 das getriebene Zahnrad 16 drehbar gelagert ist.

Die Zahnradmaschine nach Fig. 1a besteht aus einem Gehäuse 1a mit nur einem Gehäusedeckel 2a. Die Zahnräder 11 und 16 sind mit ihren Wellen unmittelbar im Gehäuse 1a bzw. im Gehäusedekkel 2a drehbar gelagert.

Das treibende Zahnrad 11 hat rechtssteigende Zähne; das getriebene Zahnrad 16 hat linkssteigende Zähne. Das treibende Zahnrad 11 ist im Uhrzeigersinn angetrieben. In den Lagerkörpern 7 und 12 an der voreilenden Stirnseite 17 der Schrägverzahnung und in den Lagerkörpern 8 und 13 an der nacheilenden Stirnseite 18"der Schrägverzahnung sind zur Erreichung einer maximalen Ausquetschfläche und einer minimalen Förderstromschwankung Ausnehmungen 19, 20, 21, 22 so angebracht, dass bei abnehmendem Volumen der eingeschlossenen Zahnlücke die eingeschlossene Zahnlücke über die um eine Distanz V zueinander verschobenen druckraumseitigen Ausnehmungen 19 und 21 mit dem Druckraum D verbunden ist, und dass bei zunehmendem Volumen der eingeschlossenen Zahnlücke die eingeschlossene Zahnlücke über die um eine Distanz V zueinander verschobenen saugraumseitigen Ausnehmungen 20 und 22 mit dem Saugraum S verbunden ist.

Da bei abnehmendem Volumen der eingeschlossenen Zahnlücke die Fläche der eingeschlossenen Zahnlücke in Radmitte kleiner wird und bei zunehmendem Volumen der eingeschlossenen Zahnlücke die Fläche der eingeschlossenen Zahnlücke in Radmitte grösser wird, kann ganz genau bestimmt werden, für welchen Verdrehungswinkel ϕ↑ des treibenden Zahnrades 11 die eingeschlossene Zahnlücke ihr kleinstes Volumen erreicht und wann der sogenannte Druckumsteuervorgang stattfinden muss.

Aus Fig. 4 ist für eine Schrägverzahnung mit Flankenspiel angegeben, wie die Ausnehmungen 19 bis 22 konzipiert sind; Der Achsenabstand reicht vom Mittelpunkt M, des treibenden schrägverzahnten Zahnrades 11 mit rechtssteigenden Zähnen bis zum Mittelpunkt M₂ des getriebenen schrägverzahnten Zahnrades 16 mit linkssteigenden Zähnen. Auf der Mitte der Verbindungslinie von M, mit M₂ liegt der Pol P. Die dünne durchgezogene Linie 23 folgt den Konturen der Verzahnung an der vorderen nacheilenden Stirnseite 18 der Schrägverzahnung. Die dünne strichpunktierte Linie 24 folgt der Kontur der Verzahnung an der hinteren voreilenden Stirnseite 17 der Schrägverzahnung. Die dicke Linie 25 stellt die Kontur der Schrägverzahnung in Radmitte dar. Die Schrägverzahnung ist für die Position gezeichnet, in der die eingeschlossene Zahnlücke ihr kleinstes Volumen erreicht oder in der die schraffierte Fläche der eingeschlossenen Zahnlücke 26 in Radmitte ihr Minimum erreicht.

Genau in diesem Augenblick findet der Druckumsteuervorgang statt, d.h. die Zahnlücke wird vom Druckraum D getrennt und mit dem Saugraum S verbunden. Auf diesen Druckumsteuervorgang sind die Ausnehmungen der Schrägverzahnung mit Flankenspiel abgestimmt. Dabei werden an der hinteren voreilenden Stirnseite 17 der Schrägverzahnung die geraden Stegkanten 27 und 28 der im wesentlichen rechteckigen Ausnehmungen 19 und 20 von parallel zu Mᵢ, M₂ verlaufenden Linien durch die beiden in dieser hinteren voreilenden Stirnseite 17 auf der Eingriffsebene 29 liegenden Berührungspunkte 30 und 31 gebildet. Ebenso werden an der vorderen nacheilenden Stirnseite 18 der Schrägverzahnung die geraden Stegkanten 32 und 33 der im wesentlichen rechteckigen Ausnehmungen 21 und 22 von parallel zu Mᵢ, M₂ verlaufenden Linien durch die beiden in dieser vorderen nacheilenden Stirnseite 18 auf der Eingriffsebene 29 liegenden Berührungspunkte 34 und 35 gebildet.

Die Symmetrielinie 88 zu den Stegkanten 27, 28 ist in Richtung Saugraum S um eine Distanz % und die Symmetrielinie 89 zu den Stegkanten 32, 33 ist in Richtung Druckraum D um eine Distanz % zu der Verbindungslinie MᵢM₂ versetzte

Aus Fig. 3 sind die um die Distanz V verschobenen Ausnehmungen 19, 21 und 20, 22 ersichtlich. Die Tiefe 36 der Ausnehmungen 19 bis 22 beträgt einige Millimeter und die Breite 37 der Ausnehmungen 19 bis 22 ist etwa gleich der Zahnhöhe. Die auf jeweils einer Stirnseite der Verzahnung liegenden druckraumseitigen und saugraumseitigen Ausnehmungen 19, 20 bzw. 21, 22 sind durch einen Steg mit der Breite 38 voneinander getrennt. Die Stegbreite 38 ist, verglichen mit der Stegbreite 39 der aus Fig. 5 ersichtlichen vergleichbaren Geradverzahnung mit demselben Stirnschnitt, unverändert gross.

Um die stark unterschiedliche Grösse der Ausquetschfläche der Schrägverzahnung mit derjenigen der vergleichbaren Geradverzahnung vergleichen zu können, sind für einen Verdrehungswinkel ϕ₁ die zur Verfügung stehenden Ausquetschflächen der Geradverzahnung in Fig. 5 und die zur Verfügung stehenden Ausquetschflächen der Schrägverzahnung in Fig. 6 abgebildet. Wie Fig. 5 zeigt, steht an beiden Stirnseiten der Geradverzahnung die Ausquetschfläche 40 zur Verfügung. Wie Fig. 6 zeigt, steht auf der voreilenden Stirnseite 17 die Ausquetschfläche 41 und auf der nacheilenden Stirnseite 18 die Ausquetschfläche 42 zur Verfügung. Zusätzlich steht eine Ausquetschfläche mit einem Spalt 43 zur Verfügung. Hieraus folgt eindeutig, dass die schrägverzahnte Zahnradmaschine mit der erfindungsgemässen Anordnung der Ausnehmungen 19, 20, 21, 22 eine grössere Ausquetschfläche und deshalb eine bessere Durchströmung hat als die vergleichbare geradverzahnte Zahnradmaschine.

Natürlich können die Ausnehmungen 19 bis 22 an den beiden Stirnseiten 17, 18 der Schrägverzahnung auch eine etwas andere Gestalt haben. Die Ausnehmungen müssen aber immer so gestaltet sein, dass nur bei abnehmender Grösse der Fläche der eingeschlossenen Zahnlücke in Radmitte die eingeschlossene Zahnlücke über die druckraumseitigen Ausnehmungen 19, 21 mit dem Druckraum D verbunden ist und dass nur bei zunehmender Grösse der Fläche der eingeschlossenen Zahnlücke in Radmitte die eingeschlossene Zahnlücke über die saugraumseitigen Ausnehmungen 20, 22 mit dem Saugraum S verbunden ist.

Bei dem Ausführungsbeispiel nach Fig. 7 ist von den im wesentlichen rechteckigen Ausnehmungen 19, 20, 21, 22 mit geraden Stegkanten 27, 28, 32, 33 ausgegangen worden. Zusätzlich sind bei diesen Ausnehmungen an den Schnittpunkten der Stegkanten 27,28,32,33 mit der Eingriffsebene 29 Einkerbungen 44, 45, 46, 47 angebracht, die von dem Fusskreis 48, 4.9 und der fusskreisseitigen Kontur 50, 51, 52, 53 der Zahnflanke des benachbarten Zahnrades bei einem Verdrehungswinkel ϕ₁ gebildet sind, bei dem die Fläche der eingeschlossenen Zahnlücke in Radmitte ihr Minimum erreicht. Durch diese erfindungsgemässen Einkerbungen 44 bis 47 vergrössert sich die zur Verfügung stehende Ausquetschfläche noch mehr.

Auch bei einer Zahnradmaschine ohne Flankenspiel kann mittels Schrägverzahnung auf analoge Weise durch erfindungsgemässe Verschiebung der druckraumseitigen und saugraumseitigen Ausnehmungen an der voreilenden Stirnseite um eine Distanz % in Richtung Saugraum S und die erfindungsgemässe Verschiebung der druckraumseitigen und saugraumseitigen Ausnehmung an der nacheilenden Stirnseite um eine Distanz % in Richtung Druckraum D die Grösse der Ausquetschfläche beachtlich erhöht werden. Die Stegbreite 77 ist gleich der Stegbreite 54 der vergleichbaren Geradverzahnung ohne oder nahezu ohne Flankenspiel, wie aus Fig. 8 und 9 ersichtlich ist.

Auch hier gilt in gleicher Weise, dass zur Erreichung einer maximalen Ausquetschfläche und eines ungestörten Fördervorganges die Ausnehmungen so gestaltet sind, dass bei abnehmendem Volumen einer eingeschlossenen Zahnlücke die eingeschlossene Zahnlücke über die um eine Distanz V zueinander verschobenen druckraumseitigen Ausnehmungen 55 und 56 mit dem Druckraum D verbunden ist, und dass bei zunehmendem Volumen der eingeschlossenen Zahnlücke die eingeschlossene Zahnlücke über die um eine Distanz V zueinander verschobenen saugraumseitigen Ausnehmungen 57 und 58 mit dem Saugraum S verbunden ist.

Da bei abnehmendem Volumen einer eingeschlossenen Zahnlücke die Grösse der Fläche der eingeschlossenen Zahnlücke in Radmitte kleiner wird und bei zunehmendem Volumen dieser eingeschlossenen Zahnlücke 59 die Grösse der Fläche der eingeschlossenen Zahnlücke 59 in Radmitte grösser wird, kann auf die gleiche Weise wie für die Schrägverzahnung mit Flankenspiel bestimmt werden, für welchen Verdrehungswinkel ϕ↑ des treibenden Zahnrades 11 diese eingeschlossene Zahnlücke ihr kleinstes Volumen erreicht und wann also der Druckumsteuervorgang stattfinden muss.

In Fig. 9 ist für eine Schrägverzahnung mit dem gleichen Stirnschnitt wie die Schrägverzahnung gemäss Fig. 4, aber ohne oder nahezu ohne Flankenspiel angegeben, wie die erfindungsgemässen Ausnehmungen 55, 56, 57, 58 gestaltet sind. Die dünne durchgezogene Linie 60 folgt den Konturen der Schrägverzahnung an der vorderen nacheilenden Stirnseite 61 der Schrägverzahnung. Die dünne strichpunktierte Linie 62 folgt den Konturen der Schrägverzahnung an der hinteren voreilenden Stirnseite 63 der Schrägverzahnung. Die dicke Linie 64 stellt die Kontur der Schrägverzahnung in Radmitte dar.

Die Schrägverzahnung ist in derjenigen Position gezeichnet, in der eine eingeschlossene Zahnlükke ihr kleinstes Volumen erreicht oder in der die schraffierte Fläche der eingeschlossenen Zahnlükke 59 in Radmitte am kleinsten ist. Genau in diesem Augenblick muss der Druckumsteuervorgang stattfinden, d. h. die Zahnlücke wird vom Druckraum D getrennt und mit dem Saugraum S verbunden. Auf diesen Druckumsteuervorgang sind die Ausnehmungen 55 bis 58 der Schrägverzahnung ohne oder nahezu ohne Flankenspiel abgestimmt.

Dabei werden an der hinteren voreilenden Stirnseite 63 der Schrägverzahnung die gerade Stegkanten 65 und 66 der im wesentlichen rechteckigen Ausnehmungen 56 und 58 von parallel zu MᵢM₂ verlaufenden Linien durch die in dieser hinteren voreilenden Stirnseite 63 auf den Eingriffsebenen 68 und 67 liegenden Berührungspunkte 69 bzw. 70 gebildet. Ebenso werden an der vorderen nacheilenden Stirnseite 61 der Schrägverzahnung die geraden Stegkanten 71 und 72 der im wesentlichen rechteckigen Ausnehmungen 55 und 57 von parallel zu MᵢM₂ verlaufenden Linien durch die beiden in dieser vorderen nacheilenden Stirnseite 61 auf den Eingriffsebenen 63 und 67 liegenden Berührungspunkte 73 bzw. 74 gebildet. Die Symmetrielinie 90 zu den Stegkanten 65, 66 ist in Richtung Saugraum S um die Distanz und die Symmetrielinie 91 zu den Stegkanten 71, 72 ist in Richtung Druckraum D um die gleiche Distanz zu der Verbindungslinie M₁M₂ versetzt.

Wie aus Fig. 10 ersichtlich ist, beträgt die Tiefe 75 der Ausnehmungen 55 bis 58 einige Millimeter. Die Breite 76 der Ausnehmungen 55 bis 58 ist etwa gleich der Zahnhöhe. Die auf jeweils einer Stirnseite der Schrägverzahnung liegenden druckraumseitigen und saugraumseitigen Ausnehmungen 56, 58 bzw. 55, 57 sind durch einen Steg mit der Breite 77 voneinander getrennt. Die Stegbreite 77 ist, verglichen mit der Stegbreite 54 der aus Fig. 8 ersichtlichen vergleichbaren Geradverzahnung ohne oder nahezu ohne Flankenspiel mit demselben Stirnschnitt, unverändert geblieben.

Natürlich können die Ausnehmungen 55 bis 58 an den beiden Stirnseiten 61, 63 der Schrägverzahnung auch eine etwas andere Gestalt haben: Die Ausnehmungen müssen aber immer so gestaltet sein, dass bei abnehmbarer Grösse der Fläche einer eingeschlossenen Zahnlücke in Radmitte die eingeschlossene Zahnlücke über die druckraumseitigen Ausnehmungen 55, 56 mit dem Druckraum D verbunden ist und dass bei zunehmender Grösse einer Fläche der eingeschlossenen Zahnlücke in Radmitte die eingeschlossene Zahnlücke über die saugraumseitigen Ausnehmungen 57, 58 mit dem Saugraum S verbunden ist.

Bei dem Ausführungsbeispiel nach den Figuren 11 und 12 ist von den im wesentlichen rechteckigen Ausnehmungen 55, 56, 57, 58 mit geraden Stegkanten 71, 65, 72, 66 ausgegangen worden. Zusätzlich sind bei diesen Ausnehmungen an den Schnittpunkten der Stegkanten 71, 65, 72, 66 mit den Eingriffsebenen 67 und 68 Einkerbungen 78, 79, 80, 81, 82, 83, 84, 85 angebracht, die von den Fusskreisen 86, 87 und den fusskreisseitigen Konturen der Zahnflanke des benachbarten Zahnrades bei einem Verdrehungswinkel ϕ₁ gebildet sind, bei dem die Fläche einer eingeschlossenen Mₗ- oder M₂-seitigen Zahnlücke in Radmitte ihr Minimum erreicht. Durch diese erfindungsgemässen Einkerbungen 78 bis 85 vergrössert sich die zur Verfügung stehende Ausquetschfläche noch mehr. In Fig. 11 und 12 ist nur für den Verdrehungswinkel cp, bei dem die Fläche der eingeschlossenen M_{z}-seitigen Zahnlücke in Radmitte ihr Minimum erreicht, die Konstruktion der Einkerbungen 79, 81, 82, 84 abgebildet.

## Patentansprüche

1. Zahnradmaschine (Pumpe oder Motor) mit im Ausseneingriff oder Inneneingriff kämmenden schrägverzahnten Zahnrädern (11, 16), deren Wellen im Gehäuse (1a) und/oder Gehäusedeckel (2a) oder in im Gehäuse (1) angeordneten Lagerkörpern (7, 8, 12, 13) drehbar gelagert sind, wobei im Eingriffsbereich an den den Zahnrädern zugewandten Seitenflächen Ausnehmungen (19, 20, 21, 22 oder 55, 56, 57, 58) ausgebildet sind, von denen die druckraumseitigen Ausnehmungen (19, 21 oder 55, 56) mit dem Druckraum und die saugraumseitigen Ausnehmungen (20, 22 oder 57, 58) mit dem Saugraum verbunden sind, dadurch gekennzeichnet, dass die druckraumseitige und saugraumseitige Ausnehmung (19,20 oder 56, 58) an der voreilenden Stirnseite (17 bzw. 63) der Schrägverzahnung aus der Symmetrielage zum Pol (P) um eine Distanz ( ) quer zur Verbindungslinie der zwei Mittelpunkte (M,M_{z}) der Zahnräder (11, 16) in Richtung Saugraum (S) verschoben sind, und dass die druckraumseitige und saugraumseitige Ausnehmung (21, 22 oder 55, 57) an der nacheilenden Stirnseite (18 bzw. 61) der Schrägverzahnung aus der Symmetrielage zum Poi (P) um eine gleich grosse Distanz ( ) quer zur Verbindungslinie der zwei Mittelpunkte (M₁M₂) in Richtung Druckraum (D) verschoben sind, wobei die Distanz ( ) so gewählt ist, dass bei abnehmender Fläche einer eingeschlossenen Zahnlücke (26, 59) in Radmitte, die eingeschlossene Zahnlükke über die druckraumseitigen Ausnehmungen (19, 21 oder 55, 56) mit dem Druckraum verbunden ist und dass bei zunehmender Fläche einer eingeschlossenen Zahnlücke in Radmitte, die eingeschlossene Zahnlücke über die saugraumseitigen Ausnehmungen (20, 22 oder 57, 58) mit dem Saugraum verbunden ist.

2. Zahnradmaschine nach Anspruch 1, dadurch gekennzeichnet, dass die Schrägverzahnung mit Flankenspiel ausgestattet ist und dass die an der voreilenden Stirnseite (17) angeordneten Ausnehmungen (19, 20) zu den an der nacheilenden Stirnseite (18) angeordneten Ausnehmungen (21, 22) in Saugraumrichtung so verschoben sind, dass in dem Augenblick, wenn die eingeschlossene Zahnlückenfläche (26) in Radmitte ihr Minimum erreicht, der Druckumsteuervorgang stattfindet, wobei an der voreilenden Stirnseite (17) der Schrägverzahnung die geraden Stegkanten (27, 28) der im wesentlichen rechteckigen Ausnehmungen (19, 20) von parallel zur Verbindungslinie der beiden Zahnradmittelpunkte (M,M₂) verlaufenden Linien durch die beiden in dieser voreilenden Stirnseite (17) auf der Eingriffsebene (29) liegenden Berührungspunkte (30, 31) gebildet sind und an der nacheilenden Stirnseite (18) der Schrägverzahnung die geraden Stegkanten (32, 33) der im wesentlichen rechteckigen Ausnehmungen (21, 22) von parallel zu (M,M₂) verlaufenden Linien durch die in dieser nacheilenden Stirnseite (18) auf der Eingriffsebene (29) liegenden Berührungspunkte (34, 35) gebildet sind.

3. Zahnradmaschine nach Anspruch 1 oder 2, dadurch gekennzeichnet, dass an den Schnittpunkten der Stegkanten (27, 28, 32, 33) mit der Eingriffsebene (29) Einkerbungen (44, 45, 46, 47) angeordnet sind, die vom Fusskreis (48, 49) und von der fusskreisseitigen Kontur der Zahnflanke des benachbarten Zahnrades (11, 16) bei einem Verdrehungswinkel ϕ₁ gebildet sind, bei dem die Fläche der eingeschlossenen Zahnlücke (26) in Radmitte ihr Minimum erreicht.

4. Zahnradmaschine nach Anspruch 1, dadurch gekennzeichnet, dass die Schrägverzahnung ohne oder nahezu ohne Flankenspiel ausgestattet ist und dass die an der voreilenden Stirnseite (63) angeordneten Ausnehmungen (56, 58) zu den an der nacheilenden Stirnseite (61) angeordneten Ausnehmungen (55, 57) in Saugraumrichtung so verschoben sind, dass in dem Augenblick, wenn eine eingeschlossene Zahnlückenfläche (59) in Radmitte ihr Minimum erreicht, der Druckumsteuervorgang stattfindet, wobei an der voreilenden Stirnseite (63) der Schrägverzahnung die geraden Stegkanten (65, 66) der im wesentlichen rechteckigen Ausnehmungen (56, 58) von parallel zu (M,M₂) verlaufenden Linien durch die in dieser voreilenden Stirnseite (63) auf der Eingriffsebene (68, 67) liegenden Berührungspunkte (69, 70) gebildet sind und an der nacheilenden Stirnseite (61) der Schrägverzahnung die geraden Stegkanten (71, 72) der im wesentlichen rechteckigen Ausnehmungen (55, 57) von parallel zur Verbindungslinie der beiden Zahnradmittelpunkte (M,M₂) verlaufenden Linien durch die beiden in dieser nacheilenden Stirnseite (61) auf der Eingriffsebene (68, 67) liegenden Berührungspunkte (73, 74) gebildet sind.

5. Zahnradmaschinen nach den Ansprüchen 1 oder 4, dadurch gekennzeichnet, dass an den Schnittpunkten der Stegkanten (71, 65, 72, 66) mit der Eingriffsebene (67, 68) Einkerbungen (78, 79, 80, 81, 82, 83, 84, 85) angebracht sind, die vom Fusskreis (86, 87) und von der fusskreisseitigen Kontur der Zahnflanke des benachbarten Zahnrades bei einem Verdrehungswinkel ϕ₁ gebildet sind, bei dem die Fläche der eingeschlossenen Zahnlücke (59) in Radmitte ihr Minimum erreicht.

## Claims

1. A gear pump or gear motor comprising a pair of intermeshing driving and driven helical gears (11, 16), a housing surrounding said gears and providing pressure ports and suction ports leading to said gears, pressure port connected and suction port connected relief grooves (19, 20, 21, 22 or 55, 56, 57, 58), formed in the meshing area in the housing and/or the stationary parts, positioned in the pump, said relief grooves facing the lateral faces of the helical gears; said pressure port connected and suction port connected relief grooves (19, 20 or 56, 58) at the leading lateral face (17 resp. 63) of the helical gears having been shifted, out of the symmetrical position with respect to the plane through the two rotation axes, over a distance ^{v}/2 in the direction of the suction port, said pressure port connected and suction port connected relief grooves (21, 22 or 55, 57) at the lagging lateral face (18 resp. 61) of the helical gears having been shifted, out of the symmetrical position with respect to the plane through the two rotation axes, over a distance % in the direction of the pressure port, said distance % having been given that value, that an enclosed toothcavity (26, 59) is connected via the pressure port connected relief grooves (19, 21 or 55, 56) with the pressure port, only with decreasing size of the area of the enclosed tooth cavity, considered in the transversal plane through the middle of the gears and that an enclosed tooth cavity is connected via the suction port connected relief grooves (20, 22 or 57, 58) with the suction port, only with increasing size of the area of the enclosed tooth cavity, considered in the transversal plane through the middle of the gears.

2. In a gear pump or gear motor as in claim 1 comprising a pair of helical gears, meshing with tooth clearance; straight land edges (27, 28) of somewhat rectangular relief grooves (19, 20) at the leading lateral face (17) of the helical gears go through the contact points, positioned on the pressureline at said leading lateral face, said land edges running parallel with the line of centers and straight land edges (32, 33) of somewhat rectangular relief grooves (21, 22) at the lagging lateral face of the helical gears go through the contactpoints, positioned on the pressureline at said lagging lateral face, said land edges running parallel with the line of centers, said helical gears being considered for a rotation angle, for which the size of the area of the enclosed tooth cavity, considered in the transversal plane through the middle of the gears, reaches its minimum.

3. A gear pump or gear motor as in claim 1 or 2 wherein in the land somewhat triangular notches (44, 45, 46, 47) have been formed which, starting from the intersection point of a land edge with the pressureline, follow the contours of the toothflank along the foot in the direction of the most adjacent rootcircle and of said rootcircle, said helical gears being considered for a rotation angle, for which the size of the area of the enclosed tooth cavity (26), considered in the transversal plane through the middle of the gears, reaches its minimum.

4. In a gear pump or gear motor as in claim 1 comprising a pair of helical gears, meshing with no or nearly no tooth clearance; straight land edges (65, 66) of somewhat rectangular relief grooves (56, 58) at the leading lateral face (61) of the helical gears go through the contactpoints (69, 70), positioned on the pressurelines at said leading lateral face, said land edges running parallel with the line of centers and straight land edges (71, 72) of somewhat rectangular relief grooves (55, 57) at the lagging lateral face (61) of the helical gears go through the contactpoints (73, 74), positioned on the pressurelines at said lagging lateral face, said land edges running parallel with the line of centers, said helical gears being considered for a rotation angle for which the size of the area of an enclosed tooth cavity at the side of the driving or of the driven gear, considered in the transversal plane through the middle of the gears, reaches its minimum.

5. A gear pump or gear motor as in claim 1 or 4 wherein in the land somewhat triangular notches (78, 79, 80, 81, 82, 83, 84, 85) have been formed which, starting from an intersectionpoint of a land edge with a pressureline, follow the contours of the toothflank along the foot in the direction of the most adjacent rootcircle and of said rootcircle, said helical gears being considered for a rotation angle for which the size of the area of an enclosed tooth cavity at the side of the driving or the driven gear, considered in the transversal plane through the middle of the gears, reaches its minimum.

## Revendications

1. Machine (pompe ou moteur) à engrenages hélicoïdaux (11, 16) à engrènement intérieur ou extérieur, dont les axes sont placés de façon à pouvoir tourner dans le carter (1a), et/ou couvercle (2a), ou encore dans des paliers (7, 8, 12, 13) placés dans le carter (1); où, dans les parties stationnaires adjacentes aux faces latérales des pignons, ont été formées des saignées de relâchement (19, 20, 21, 22 ou 55, 56, 57, 58) dans la zone d'engrènement; dont les saignées de relâchement (19, 21 ou 55, 56) du côté refoulement, et les saignées de relâchement (20, 22 ou 57, 58) du côté aspiration communiquant avec l'orifice d'aspiration, ont pour caractéristiques que les saignées de relâchement (19, 20 ou 56, 58), du côté aspiration et du côté refoulement, adjacentes à la face (17 ou 63) en avance de phase des pignons hélioïdaux, sont décalées de la position symétrique par rap-( port au pôle P, sur une distance %, perpendiculairement au segment de droite M_{I}M₂ reliant les deux centres des pignons (11, 16), en direction de l'orifice d'aspiration S; et que les saignées de relâchement (21, 22 ou 55, 57), du côté aspiration et du côté refoulement, adjacentes à la face (18 ou 61) en retard de phase des pignons héliocoïdaux, sont décalées de la position symétrique par rapport au pôle P sur une distance egale , perpendiculairement au segment dedroite MₗM₂ reliant les deux centres des pignons (11, 16), en direction de l'orifice de refoulement D; où la distance % est déterminée de façon à ce que, pour une surface en régression de la section d'une cavité interdentaire (26 ou 59) par le plan transversal médian des pignons, la cavité interdentaire soit connectée par les saignées de relâchement (19, 21 ou 55, 56) du côté refoulement, à l'orifice de refoulement; et que pour une surface en expansion de la section d'une cavité interdentaire par le plan transversal médian des pignons, la cavité interdentaire soit connectée par les saignées de relâchement (20, 22 ou 57, 58) du côté aspiration, à l'orifice d'aspiration.

2. Machine à engrenages d'après revendication 1, avec pour caractéristiques un engrenage hélicoïdal avec jeu, et que les saignées de relâchement (19 et 20), adjacentes à la face (17) en avance de phase, sont décalées, par rapport aux saignées de relâchement (21 et 22) adjacentes à la face (18) en retard de phase, en direction de l'orifice d'aspiration, de manière à ce que, lorsque la surface de la section de la cavité interdentaire (26) par le plan transversal médian des pignons est minimale, s'effectue la commutation des pressions; les arrêtes de butée droites (27 et 28) des saignées de relâchement (19, 20), de forme environ rectangulaire, étant placées parallèlement à la droite joignant les deux centres MₗM₂ des pignons, de manière à comprendre les points de contact (30, 31), sur le plan d'engrènement (29), de la face (17) en avance de phase, de l'engrenage hélicoïdal; les arrêtes de butée droites (32, 33) des saignées de relâchement (21, 22) de forme environ rectangulaire, étant placées parallèlement à la droite joignant les centres MₗM₂ des pignons, de manière à comprendre les points de contact (34, 35), sur le plan d'engrènement (29), de la face (18) en retard de phase, de l'engrenage hélicoïdal.

3. Machine à engrenages d'après revendication 1 ou 2, avec pour caractéristiques qu'aux intersections des arrêtes de butée (27, 28, 32, 33) avec le plan d'engrènement (29), ont été aménagées des encoches (44,45,46,47), formées par les contours du cercle de pied (48,49) et les contours des flancs des dents, adjacents au cercle de pied du pignon (11, 16) considéré, sous l'angle de rotation selon lequel la surface de la section de la cavité interdentaire par le plan transversal médian des pignons, est minimale.

4. Machine à engrenages d'après revendication 1, caractérisée par un engrenage hélicoïdal sans, ou quasi sans jeu, et par le fait que les saignées de relâchement (56 et 58), adjacentes à la face (63), en avance de phase, sont décalées, par rapport aux saignées de relâchement (55 et 57), adjacentes à la face (61), en retard de phase, en direction de l'orifice d'aspiration, de manière à ce que, lorsque la surface de la section de la cavité interdentaire par le plan transversal médian des pignons, est minimale, s'effectue la commutation des pressions; les arrêtes de butée droites (65, 66) des saignées de relâchement (56, 58), de forme environ rectangulaire, étant placées parallèlement à la droite joignant les centres MₗM₂ des pignons, de manière à comprendre les points de contact (69 et 70), sur les plans d'engrènement (68, 67), de la face (63) en avance de phase; les arrêtes de butée droites (71, 72) des saignées de relâchement (55, 57), de forme environ rectangulaire, étant placées parallèlement à la droite joignant les centres MₗM₂ des pignons, de manière à comprendre les points de contact (73, 74), sur les plans d'engrènement (68, 67), de la face (61) en retard de phase.

5. Machine à engrenages d'après revendication 1 ou 4, caractérisée par le fait qu'aux intersections des arrêtes de butée (71, 65, 72, 66) avec les plans d'engrènement (67, 68), ont été aménagées des encoches (78, 79, 80, 81, 82, 83, 84, 85), formées par les contours du cercle de pied (86, 87) et les contours des flancs des dents, adjacents au cercle de pied du pignon considéré, sous l'angle de rotation selon lequel la surface de la section de la cavité interdentaire (du cote M1 ou du cote M2) par le plan transversal médian des pignons, est minimale.
